# EUROPÄISCHE PATENTANMELDUNG

(11) **EP 0 137 320 A2**
(43) Veröffentlichungstag der Anmeldung: **17.04.1985**
(21) Anmeldenummer: 84110687.5
(22) Anmeldetag: 07.09.1984
(51) Int. Cl.: G08B 13/18

(54) **Video-Überwachungseinrichtung**

(30) Priorität: 14.09.1983 DE 3333078
(71) Anmelder: ATIS ASSMANN GMBH, D-6380 Bad Homburg 1 (DE)
(72) Erfinder: Shelley, Steven M., D-6240 Königstein i.T. (DE)
(74) Vertreter: Reichel, Wolfgang, Dipl.-Ing.

(57) **Zusammenfassung**

Eine Video-Überwachungseinrichtung mit mindestens einer Bildaufnahmevorrichtung (1 bis 4) und einer Aufzeichenvorrichtung (6) für die aufgenommenen Bildsignale. Der Ausgang der Bildaufnahmevorrichtungen (1 bis 4) ist mit einem Bildfrequenz/Tonfrequenz-Umsetzer (5) und mit einem Tonfrequenz-Bandaufzeichengerät (6) als Aufzeichenvorrichtung verbunden, das es die aufgezeichneten Signale für eine bestimmte Zeit speichert. Die gespeicherten Signale können reproduziert werden. Das Band wird nach der Speicherzeit für neue Information frei.

## Beschreibung

Die Erfindung betrifft eine Video-Überwachungseinrichtung mit mindestens einer Bildaufnahmevorrichtung und einer Aufzeichenvorrichtung für die aufgenommenen Bild - signale.

Derartige Video-Überwachungseinrichtungen werden beispielsweise bei der Überwachung von Bank- oder Posträumen oder -schaltern eingesetzt. Bei diesen bekannten Über - wachungseinrichtungen wird die Aufzeichenvorrichtung in Betrieb gesetzt, indem sie mit Hilfe eines Druckknopfes oder Schalters für den Aufzeichenvorgang ausgelöst wird. Statistische Untersuchungen zeigen jedoch, daß es gerade bei der Überwachung von Bank- oder Posträumen oder -schaltern verhältnismäßig schwierig sein kann, die einfache Bewegung zum Auslösen mit Hilfe des Druckknopfes oder Schalters aus Sicherheitsgründen oder aus psychologischen Gründen auszuführen. Andererseits kann es bei der Überwachung großer Räumlichkeiten , in denen sich eine oder wenige Überwachungspersonen befinden, schwierig sein, die richtigen Bilder zur richtigen Zeit aufzuzeichnen. Ferner kann es auch dort notwendig sein, den zu überwachenden Bereich möglichst ständig zu kontrollieren und Bilder zu einer bestimmten Zeit aufzuzeichnen. Auch hier sind die bekannten Systeme , wenn sie Überwachungs₋ personal ersetzen sollen, nur bedingt geeignet.

Der Erfindung liegt die Aufgabe zugrunde, eine Video-Uberwachungseinrichtung der eingangs erwähnten Art zu schaffen, mit deren Hilfe mit einfachen Mitteln eine ständige Überwachung von Objekten und Vorgängen möglich ist und die aufgezeichneten Informationen reproduzierbar sind, wobei die Entscheidung,die Informationen zu reproduzieren, noch nach der Überwachung getroffen werden kann.

Diese Aufgabe wird durch die Merkmale des kennzeichnenden Teils des Anspruchs 1 gelöst.

Die erfindungsgemäße Video-Überwachungseinrichtung speichert mit einfachen Mitteln die zeitliche Abfolge der von der Bildaufnahmevorrichtung aufgenommenen Bilder. Die Bilder werden auf dem Band des Tonfrequenz-/Bandaufzeichengeräts für eine bestimmte Zeit gespeichert und dann wieder gelöscht, so daß das Band für weitere Aufzeichnungen zur Verfügung steht. Wenn ein bestimmter Vorgang durch die Video-Überwachungseinrichtung festgehalten werden soll, so wird diese nach dessen Ablauf abgeschaltet. Die in der Zeit vor dem Abschalten aufgezeichnete Information bleibt gespeichert. Die gespeicherte Information kann nun im Detail ausgewertet werden.

Wird der Lauf der Überwachungseinrichtung nicht unterbrochen, so werden Informationen auf dem Band nach einer bestimmten Zeit gelöscht. Das Band wird zum Aufzeichnen von neuen Informationen frei. Auf diese Weise ist eine kontinuierliche Überwachung bei Einsetzen von Bändern endlicher Länge möglich. Ferner ist es möglich, bestimmte Vorgänge zu reproduzieren, die erst am Ende ihres Ablaufes erkennen lassen, daß ihre Reproduktion vorteilhaft ist.

Tonfrequenz-Bandaufzeichengeräte sind auf dem Markt ohne weiteres erhältlich, so daß sich die Kosten für die Video-Überwachungseinrichtung in normalen Grenzen halten.

Die Speicherzeit für die Informationen kann 60, 90 und 120 Minuten betragen.

Tonfrequenz-Aufzeichengeräte arbeiten gewöhnlich mit geringer Bandgeschwindigkeit , so daß eine lange Lebensdauer des Bandes gegeben ist. Dadurch ist zwar die Datenspeicherdichte begrenzt, jedoch reicht sie für eine erkennbare Wiedergabe der aufgezeichneten Bilder aus. Es lassen sich Speicherdichten von 6 bis 60 Halbbildern pro Minute erreichen , die dann mit Hilfe des Bandaufzeichengerätes mit geringerer Geschwindigkeit wiedergegeben werden.

Es kann auch vorteilhaft sein, die Video-Überwachungseinrichtung mit einem weiteren Aufzeichengerät zu verbinden, das bei Anhalten des Bandaufzeichengerätes , das die zurückliegende Information speichert, in Lauf gesetzt wird , um weitere Informationen einer der Bildaufnahme - vorrichtungen zu speichern. In diesem Fall läßt sich auch mit verhältnismäßig kurzen Bandlängen im Bandaufzeichengerät auskommen.

Vorteilhafte Weiterbildungen der Erfindung sind durch die Unteransprüche gekennzeichnet.

Eine Ausführungsform der Erfindung wird nachstehend anhand der Zeichnungen beispielshalber beschrieben.Dabei zeigt die Figur :
Eine Video-Überwachungseinrichtung mit einer Bildauf- i nahmevorrichtung.

Bei der dargestellten Ausführungsform der Video- Überwachungsvorrichtung sind vier Bildaufnahmevorrichtungen 1, 2, 3, 4 vorgesehen, deren Ausgangssignale entweder wahlweise oder parallel aufgezeichnet werden können. Zunächst werden die Ausgangssignale der Bildaufnahmevorrichtungen 1 bis 4 dann zu einem Bildfrequenz-/Tonfrequenz-Umsetzer 5 zugeführt. Die in dem Umsetzer gebildeten Tonfrequenz - signale werden auf ein Tonfrequenz-Bandaufzeichengerät 6 übertragen und dort gespeichert. Das Bandspeichergerät speichert über jeweils 60 , 90 bzw. 120 Minuten oder auch eine oder mehrere Stunden der Aufzeichnung,während die davorliegenden Informationen wieder gelöscht werden. Die Speicherzeit läßt sich mit Hilfe eines Teilzeit -Codegenerators 7 einstellen. Wenn ein von den Bildaufzeichenvorrichtungen 1 bis 4 aufgezeichneter Vorgang reproduziert werden soll, wird die Aufzeichnung durch das Tonfrequenz-Bandaufzeichengerät 6 unterbrochen, so daß die aufgezeichnete Information auf dem Band erhalten bleibt. Die Information kann dann beliebig häufig abgefragt werden, bis die aufgenommenen Informationen ausgewertet sind. Die auf dem Band aufgezeichneten Informationen werden dann

einem Tonfrequenz-/Bildfrequenz-Umsetzer 8 zugeführt und von dort an einen Bildschirm 9. Mit dem Tonfrequenz-/ Bildfrequenz-Umsetzer 8 kann auch ein Speicher verbunden sein, in den die Tonfrequenzsicnale für eine weitere beliebig häufige Reproduktion eingegeben werden. Vorzugsweise ist der Bildschirm 9 auch direkt mit den Bildaufnahmevorrichtungen 1 bis 4 verbindbar, so daß die aufgenommenen Vorgänge auch direkt sichtbar gemacht werden können.

Mit den Bildaufnahmevorrichtungen 1 bis,4 können drei, vier oder sechs Bilder pro Minute aufgenommen werden. Mindestens 50 Bilder sind erforderlich, um ein Ereignis zu identifizieren und eine Auswertung vorzunehmen. Ein weiterer Vorteil der Vorrichtung besteht darin, daß sich die Tonfrequenzsignale mit einfachen Leitungen über weitere Entfernungen übertragen lassen, so daß Bildfrequenzleitungen nur zwischen Bildaufnahmevorrichtung und Bildfrequenz-/Tonfrequenz-Umsetzer vorgesehen sein müssen.

## Patentansprüche

1. Video-Überwachungseinrichtung mit mindestens einer Bildaufnahmevorrichtung und einer Aufzeichenvorrichtung für die aufgenommenen Bildsignale,
dadurch gekennzeichnet,
daß der Ausgang der Bildaufnahmevorrichtung (1,2,3,4) mit einem Bildfrequenz-/Tonfrequenz-Umsetzer (5) verbunden ist und daß an den Ausgang des Bildfrequenz-/ Tonfrequenz-Umsetzers ein Tonfrequenz-Bandaufzeichengerät (6) angeschlossen ist, das die aufgezeichneten Signale für eine bestimmte Zeit speichert.

2. Video-Überwachungseinrichtung nach Anspruch 1,
dadurch gekennzeichnet,
daß bei Verwendung mehrerer Bildaufnahmevorrichtungen (1,2,3,4) eine Auswahlvorrichtung mit dem Bildfrequenz-/ Tonfrequenz-Umsetzer (5) verbunden ist, durch die eine der Bildaufnahmevorrichtungen (1 bis 4) für die Aufnahme auswählbar ist.

3. Video-Überwachungseinrichtung nach Anspruch 1,
dadurch gekennzeichnet,
daß bei Verwendung mehrerer Bildaufnahmevorrichtungen (1,2,3,4) ein Vielspur-Bandaufzeichengerät (6) verwendet wird, das die Bilder der mehreren Bildaufnahmevorrichtungen (1,2,3,4) aufzeichnet.

4. Video-Überwachungseinrichtung nach einem der vorhergehenden Ansprüche,
dadurch gekennzeichnet,
daß das Tonfrequenz-Bandaufzeichengerät (6) ein Kassettenrecorder ist.

5. Video-Überwachungseinrichtung nach einem der Ansprüche 1 bis 3,
dadurch gekennzeichnet,
daß das Tonfrequenz-Bandaufzeichengerät (6) ein Bandspulenaufzeichengerät ist.

6. Video-Überwachungseinrichtung nach Anspruch 4 oder 5, dadurch gekennzeichnet,
daß die Bandkassette oder Bandspule eine Speicherzeit von 60, 90 oder 120 Minuten oder auch von einem oder mehreren Tagen aufweist.

7. Video-Überwachungseinrichtung nach einem der vorhergehenden Ansprüche,
dadurch gekennzeichnet,
daß das Tonfrequenz-Bandaufzeichengerät (6) über einen Tonfrequenz-/Bildfrequenz-Umsetzer (8) mit einem Bildschirm (9) verbunden ist.

8. Video-Überwachungseinrichtung nach Anspruch 7, dadurch gekennzeichnet,
daß mit dem Tonfrequenz-/Bildfrequenz-Umsetzer (8) ein Speicher verbunden ist.

9. Video-Überwachungseinrichtung nach einem der Ansprüche 7 oder 8,
dadurch gekennzeichnet,
daß der Bildschirm (9) direkt mit einer der Bildaufnahmevorrichtungen (1,2,3,4) verbindbar ist.
